# FASCICULE DE BREVET EUROPEEN

(11) **EP 1 137 350 B1**
(45) Date de publication et mention de la délivrance du brevet: **06.04.2005**
(21) Numéro de dépôt: 99958257.0
(22) Date de dépôt: 07.12.1999
(51) Int. Cl.: A42B 3/06, A42B 3/12

(54) **CASQUE DE PROTECTION**
SCHUTZHELM
PROTECTIVE HELMET

(30) Priorité: 07.12.1998 FR 9815393; 02.07.1999 FR 9908536; 04.10.1999 FR 9912345
(43) Date de publication de la demande: 04.10.2001
(73) Titulaire: Obreja, Catalin, 02860 Vorges (FR)
(72) Inventeur: Obreja, Catalin, 02860 Vorges (FR)
(86) Numéro de dépôt international: PCT/FR1999/003035
(87) Numéro de publication internationale: WO 2000/033689

(56) Documents cités:
- EP-A- 0 183 588
- DE-A- 2 133 215
- DE-A- 2 921 354
- FR-A- 1 214 865
- FR-A- 2 376 635
- FR-A- 2 557 437
- GB-A- 2 021 470
- US-A- 2 688 747
- US-A- 2 926 356
- PATENT ABSTRACTS OF JAPAN vol. 018, no. 517 (C-1254), 29 septembre 1994 (1994-09-29) & JP 06 173110 A (YAMAHA MOTOR CO LTD), 21 juin 1994 (1994-06-21)

## Description

L'invention concerne la réalisation d'un casque de protection crânio-cérébrale adapté à l'anatomie de la tête et aux connaissances neurochirurgicales.

Le crâne comporte deux segments : le neuro-crâne qui contient le cerveau et le viscéro-crâne qui représente le squelette de la face. La présente invention concerne principalement la calotte du casque couvrant le neuro-crâne.

Les casques de protection ont:
- deux composantes qui doivent répondre à des exigences de sécurité biomécanique
   1. une coque externe - appelée par la suite "la coque" - qui assure, lors d'un impact la distribution de l'énergie délivrée à une surface plus grande que celle intéressée par le choc externe. Elle assure aussi une résistance accrue à la pénétration de la calotte et le glissement du casque sur différentes surfaces en cas d'accident ;
   2. une coiffe intermédiaire - appelée par la suite "la coiffe" - destinée à l'absorption d'énergie par son écrasement en cas d'impact ;
- une composante interne aussi appelée rembourrage de confort, destinée à améliorer le confort de l'utilisateur.
Certains casques ont également des coques intermédiaires. La notion de coque tel qu'employée dans cette description couvre aussi bien la coque externe que toute autre coque intermédiaire.

Dans le cas des casques pour motocyclistes (ou similaire), par l'utilisation de matériaux de plus en plus résistants, la coque distribue en surface et restitue à la coiffe intermédiaire la quasi-totalité de l'énergie reçue, même s'il s'agit d'un impact à risque neurologique (IRN) élevé. Dans le cas des casques pour cyclistes (ou similaire), par l'utilisation des matériaux très souples, la coque n'assure pas, ou pratiquement pas, de fonction biomécanique. Dans tous les cas, après l'absorption partielle d'énergie par la coiffe intermédiaire, l'énergie cinétique résiduelle est transmise au crâne et finalement au cerveau. Les troubles neurologiques immédiats qui peuvent en résulter sont d'autant plus graves que l'énergie transmise an cerveau est plus élevée. Par IRN on comprend les impacts qui exposent le sujet à la survenue des troubles neurologiques (transitoires ou persistants) malgré le port d'un casque conçu dans l'état de la technique.

Il est connu du document EP-A-0183588 un casque de protection constitué de parties réunies entre elles par des sutures reproduisant pour l'essentiel les sutures crâniennes. Un tel casque vise à réduire les effets de vibrations en direction des centres nerveux et ne comporte pas de coiffe.

Le document FR-A-2557437 décrit une calotte intérieure de casque de protection présentant des densités différentes d'une zone à l'autre de façon à repartir uniformément l'énergie de choc. Dans un tel casque, la disposition des zones de la calotte ne correspond pas aux zones crâniennes résistantes ni aux zones fragiles et il ne comporte pas de coque.

La conception des casques actuels rencontre plusieurs problèmes :
1. Comment augmenter leur efficacité sans pour autant augmenter leur épaisseur et leur volume au-delà des limites acceptables ? A part le manque de confort et la fatigue des muscles du cou, cette augmentation peut en elle-même favoriser les accidents par la diminution de la perception (visuelle et sonore) du milieu environnant. En même temps, l'augmentation exagérée du volume et/ou du poids du casque peut facilement freiner son utilisation.
2. Quand protéger mieux la tête : en cas d'impacts violents (rares) ou en cas d'impacts modérés (fréquents) ? Les travaux publiés par Corner (1987), Mills (1991), Smith (1993) montrent que si les casques actuels sont conçus pour mieux amortir les impacts violents, ils seront durs et moins efficaces en cas d'impact d'énergie moyenne.
3. Un autre inconvénient des casques actuels est lié au fait que la dureté de leur coiffe n'est pas adaptée à la résistance des différentes régions du crâne. A cause des différences d'épaisseur du crâne (moins de 2 millimètres dans la région temporale antérieure, presque 10 millimètres dans la région pariétale), des différents rayons de courbure de la voûte crânienne ainsi que de la présence des sutures crâniennes, la résistance du crâne varie beaucoup d'une région à l'autre.
Le but de cette invention est la diminution des lésions crânio-cérébrales et des troubles neurologiques post traumatiques grâce à une importante absorption d'énergie en cas d'impact violent par la déformation ou la fracture de la coque du casque en regard des zones de maximale résistance du crâne et par une meilleure protection du crâne grâce à une coiffe intermédiaire ayant une dureté, voir une densité variable et adaptée à la résistance des différentes régions de la voûte crânienne.

Autant la coque que la coiffe du casque selon l'invention permettent de résoudre ces problèmes. Ainsi la coque du casque selon l'invention a la capacité de subir des déformations ou des fractures de préférence en regard des régions de résistance maximale du crâne humain, en cas d'IRN. L'énergie ainsi absorbée ou consommée assure la diminution de l'énergie transférée à la tête et aussi au rachis cervical. Les risques de tétraplégie post-traumatique secondaire à une fracture du rachis cervical seront ainsi également diminués.
Les déformations ou les fractures surviennent dans des régions de la coque contenant des couches de basse résistance (CBR) ou des zones de basse résistance (ZBR) mécanique. En cas d'impact de faible énergie, la coque selon l'invention fonctionne sur le même principe que la coque des casques moto actuels. De ce point de vue les ZBR et les CBR fonctionnent sur le même principe que les « soupapes de sûreté » des récipients sous pression.

A fin de répartir d'une manière différenciée la pression exercée sur le crâne en cas d'impact, la coiffe du casque selon l'invention a une densité, voire une dureté, variable et adaptée à la résistance des différentes régions de la voûte crânienne. Le casque selon l'invention présente ainsi une coiffe avec des zones de basse résistance à l'écrasement - molles - en regard des zones fragiles du crâne humain, et des zones de hante résistance à l'écrasement - dures - en regard des zones de résistance maximale du crâne humain. Par la juste répartition des zones dures et molles de la coiffe on obtient pour un volume et un poids similaire, un casque beaucoup plus efficace qu'un casque actuel.

La déformation on la fracture de la coque a des conséquences biomécaniques importantes:
1. la durée (t) de l'impact augmente
2. l'énergie cinétique (E_{c} = mV²/2) reçue par la tête (E_{c3}) diminue car l'énergie absorbée par le casque (ΔE1 + ΔE2) augmente.
   E_{c1} = l'énergie cinétique de l'ensemble avant l'impact
   ΔE1 = énergie absorbée par la coque
   ΔE2 = énergie absorbée par la coiffe${\text{E}}_{\text{c3}} {\text{= E}}_{\text{c1}} \text{- (ΔE1 +ΔE2)}$

L'accélération moyenne (a) diminue car E_{c3} diminue et t augmente.${\text{(a = V/t = (2E}}_{\text{c3}} {\text{/m)}}^{\text{1/2}} \text{/t)}$ Le "Head Injury Criterion" (HIC), utilisé pour évaluer l'amortissement des choques normatifs, est exprimé dans sa forme simplifiée:${\text{HIC = dV}}^{\text{2,5}} {\text{/dt}}^{\text{1,5}} {\text{= (dV}}^{\text{2}} {\text{/dt)(dV/dt)}}^{\text{1/2}}$ Il est proportionnel à l'énergie cinétique (dV²) et inversement proportionnel à la durée du transfert d'énergie pendant l'impact (dt). Pour les raisons déjà exposés, il va baisser, témoignant ainsi d'un meilleur amortissement des chocs.

Les modalités de réalisation pratique présentées plus bas sont simplement données à titre d'exemples non limitatifs. Différentes combinaisons entre des solutions présentées et leurs variantes sont également envisagées.

Concernant la coque du casque, deux groupes de solutions pratiques et quelques exemples seront présentés :
A. La fracture se produit par la déchirure des zones de basse résistance (ZBR), de préférence à distance du point d'impact.
B. La déformation se produit par l'écrasement des couches de basse résistance (CBR), de préférence en regard du point d'impact.

Les ZBR sont disposées dans l'épaisseur de la coque. Les CBR sont placées en dehors de l'épaisseur de la coque. Les CBR peuvent être disposées sur une ou les deux surfaces (interne et externe) de la coque.
De préférence les ZBR ou CBR sont concentrées en regard d'au moins deux ou quatre des zones de résistance mécanique maximale du crâne humain. Les régions de la ligne médiane et temporales antérieures seront de préférence exemptées de leur présence pour diminuer le risque de blessure du sinus longitudinal supérieur et respectivement de l'artère méningée moyenne. Ces structures anatomiques sont particulièrement exposées par leur position à un risque élevé de saignement en cas de fracture de crâne à proximité et en même temps ces régions du crâne sont fragiles.

La figure 1 représente à titre d'exemple non limitatif une vue latérale gauche de la portion correspondant à la voûte crânienne d'une variante de casque de protection. Les zones fragiles du crâne sont représentées par les régions temporales antérieures (1), la ligne médiane et les régions paramédianes (2), en particulier frontales (3) et occipitales (4). Les zones de résistance maximale du crâne sont représentées à leur tour par les deux piliers fronto-latéraux (5), les deux piliers rétro-auriculaires (6) et les deux régions pariétales (7).

Les zones ou les couches de basse résistance peuvent couvrir moins de 20% de la surface totale de la coque.
plusieurs ZBR ou CBR peuvent être en contact ou situées à moins de 10 mm entre elles ou de toute solution de continuité telle que les orifices d'aération, de fixation (jugulaire, visière, etc.) et former ainsi un groupement spatial de basse résistance (GSBR). Les ZBR ou les CBR peuvent être en contact ou situées à moins de 5 mm du bord de la coque - frontal (BFC), latéral (BLC) ou postérieur (BPC).

Le point le plus haut de la coque, pour un casque positionné sur la tête, représente le centre de la coque (CC). La grande circonférence de la coque couvrant la voûte crânienne sera appelée par la suite "la grande circonférence de la coque" (GCC). Sa direction est approximativement horizontale. Elle coïncide en avant avec le bord frontal de la coque (BFC) aussi bien pour les casques intégraux que pour les autres types de casque et est définie par le croisement entre le plan contenant le BFC et la surface externe de la coque.

Les zones de basse résistance (ZBR)
Chaque ZBR peut présenter un point avec une résistance minimale au déchirement ou au cisaillement Par la suite ce point sera appelé "le point de résistance minimale" (PRM) de la ZBR.
Le PRM de toute ZBR sera situé de préférence au niveau du tiers de la ZBR le plus éloigné du CC.
Chaque ZBR a, grâce à sa conformation, une direction de résistance minimale qui correspond avec la direction de la fracture de coque qui surviendra en cas d'IRN. Cette direction sera appelée par la suite "la direction de résistance minimale" (DRM) de la ZBR.
L'angle définit entre la DRM et la GCC est de préférence entre 60° et 120°.
Les dimensions en surface des ZBR sont variables. Le diamètre maximal en surface- la longueur - peut être au moins 20 fois supérieur à leur diamètre minimal - largeur. La DRM d'une ZBR correspond souvent avec sa longueur. Ainsi l'angle défini entre la longueur des ZBR et la GCC est de préférence entre 60° et 120°.

Les ZBR peuvent être réalisées dans une variante par la diminution de l'épaisseur de la coque et réalisation des dépressions ou sillons sur au moins une des deux surfaces, externe ou interne, de la coque. Leur profondeur et leur surface peuvent être variables ou progressivement variables. Les dimensions des dépressions ou sillons mesurées en surface sur des coupes parallèles au bord de la coque peuvent varier progressivement La profondeur peut dépasser, au moins par endroits, 50% de l'épaisseur de la coque mesurée en proximité de la ZBR sur une coupe parallèle avec le bord du casque.

Elle peut représenter, au moins par endroits, 100% de l'épaisseur de la coque et réaliser ainsi des solutions de continuité (SC). La longueur des SC peut être au moins 20 fois supérieure à leur largeur. Leur longueur peut être supérieure à 70 mm. La longueur des SC mesurée sur toute direction qui passe par le centre de la coque peut être inférieure à 7 mm, en particulier pour les SC situées an contact on à moins de 5 mm du bord de la coque (BFC, BLC ou BPC) ou à moins de 10 mm d'autres solutions de continuité de la coque (telles que les orifices d'aération ou de fixation) ou d'autres zones ou couches de basse résistance. Au moins un diamètre des SC peut être inférieur à 3 mm.

Dans une autre variante, les ZBR peuvent être obtenues par l'inclusion dans l'épaisseur de la coque des buttes de gaz ou d'autres structures réalisées d'un matériau différent ou similaire au reste de la coque. Dans le cas d'un matériau solide, l'inclusion peut aussi être faite sur au moins une des surfaces de la coque. Cette situation correspond à un sillon ou à une dépression voir à une SC remplie avec le matériau en cause. Ainsi le manque de substance dans l'épaisseur de la coque peut être occupé au moins partiellement par des inclusions métalliques dont les zones ayant une épaisseur inférieure à 80% de l'épaisseur de la coque, sont couvertes au moins partiellement vers les deux surfaces de la coque par le composant principal de la coque.

Une de ces variantes est représentée par l'inclusion dans l'épaisseur de la coque des structures aplaties et de formes variables, ayant une rigidité, une dureté et une résistance mécanique élevée. Elles peuvent être réalisées avec l'emploi des structures métalliques ou autres matériaux comme des résines, d'autres polymères ou des matériaux composites. A la différence des matériaux composites, quand des fibres résistantes sont utilisées pour renforcer la résistance au déchirement de la coque, et dont le cas sera décrit plus loin, l'emploi des structures solides ici décrites réalise une baisse de la résistance au déchirement; favorisant ainsi, en cas d'impact violent, la survenue des fractures à distance du point d'impact et avec une direction optimale. En même temps elles augmentent la résistance de ces zones aux impacts directs.
L'épaisseur d'une telle structure est variable et mesure de préférence entre 0,5 mm et 3 mm. Elle peut aussi être égale, au moins par endroits, à l'épaisseur de la coque mais, de préférence, ne la dépasse pas. La surface de la coque correspondant à une telle structure est variable et sera de préférence entre 0,3 et 5 cm². La surface des segments de coque qui contient des telles structures peut représenter moins de 10% de la surface totale de la coque.

Ces structures peuvent mesurer entre 1 et 3 mm² sur au moins deux coupes perpendiculaires à leur dimension maximale et situées à plus de 10 mm entre elles. Elles peuvent avoir une forme ovale ou polygonale en section. De préférence, elles sont réalisées en métal et ont en surface une forme de triangle isocèle, avec la base plus épaisse en section et parallèle au périmètre maximal de la coque, voire située au contact ou à moins de 5 mm du bord de la coque.

Dans une autre variante, pour les coques fabriquées en matériaux composites, les ZBR peuvent aussi être obtenues par la modification de la densité ou de l'orientation des fibres employées (fibres de verre, carbone, aramide, métalliques) avant l'injection de la résine ou du polymère dans le moule. Les zones de basse résistance peuvent être obtenues par la diminution d'au moins 50% de la densité des fibres par rapport aux régions proches des zones de basse résistance. Dans une autre variante les zones de basse résistance sont obtenues par la diminution d'au moins 30% ou 50% de la densité des fibres non radiales et longues par rapport à la densité des fibres parallèles avec leur directions et situées dans des régions proches des zones de basse résistance.
Les fibres non radiales sont définies comme les fibres dont la direction croise la GCC selon un angle inférieur à 70° ou supérieur à 110°.
Les fibres longues sont définies comme les fibres qui dépassent les limites de la ZBR d'au moins 10 mm.
Une autre variante consiste dans l'interruption de plus de 50% des fibres longues qui croisent la direction de résistance minimale sous tout angle, ou de préférence sous un angle entre 30° et 150°. La diminution de la densité des fibres longues peut être d'au moins 50% par rapport aux fibres parallèles, ou faisant avec leurs directions des angles inférieurs à 10°, et situées dans les zones proches des ZBR.
Dans ces ZBR, les fibres longues qui croisent la direction de résistance minimale sous tout angle peuvent être absentes ou interrompues par découpe. Dans une autre variante, des couches supplémentaires de fibres dont la direction croise la direction de résistance minimale de la ZBR, sont rajoutées dans les zones proches des ZBR avant l'injection du polymère ou de la résine. Une autre variante est celle qui consiste dans l'inclusion dans les zones proches des ZBR des faisceaux supplémentaires de fibres faisant des angles de 30° - 150° avec la longueur de la ZBR. Une autre variante d'obtention des ZBR est la disposition de plus de 75% des fibres contenues dans la surface correspondante aux ZBR, selon des directions parallèles à la direction de résistance minimale ou à la longueur de la ZBR.

Les zones de basse résistance peuvent aussi être constituées de plusieurs orifices situés à moins de 10 mm entre eux.

Dans une autre variante la coque peut être réalisée par secteurs. Les secteurs peuvent faire corps commun entre eux vers le centre de la coque et réaliser ainsi, dès le départ, une pièce polygonale unique. Le nombre de secteurs à assembler au moins partiellement est variable et sera de préférence compris entre 2 et 5. Les secteurs sont assemblés réalisant des ZBR en regard de ces jonctions. La résistance au déchirement des jonctions peut varier et représente de préférence entre 30% et 70% de la résistance au déchirement des segments de coque avoisinants. L'emboutissage, le collage à chaud, l'emploi des substances adhésives ou l'emboîtement des structures à crochets au moins partiellement amovibles et réglables peuvent être envisagés. Les structures à crochets peuvent être partiellement amovibles, solidaires avec un des segments à assembler, réglables, et donner ainsi des structures "en bracelet". Elles peuvent être fabriquées en même temps que le reste de la coque ou y être rajoutées ultérieurement par tout procédé technique (emboutissage, collage, traversée de la coque sur une partie ou toute l'épaisseur). Les structures à crochets peuvent être détachables des deux segments à assembler et former ainsi des structures "en pont". Les structures à crochets peuvent être disposées sur une seule surface de la coque, de préférence la surface interne. Cette variante est particulièrement adaptée à la situation quand les secteurs font corps commun entre eux vers le centre de la coque. Dans une autre variante, les structures à crochets peuvent être disposées sur les deux surfaces de la coque. Par leur emboîtement alternatif (externe - interne en section, droite - gauche en surface) ils assurent la solidité de l'ensemble.

Dans d'autres variantes les zones de basse résistance relative de la coque sont obtenues par le renforcement des zones de la coque situées en regard des zones fragiles du crâne.
Le renforcement de la coque en regard des zones fragiles du crâne peut être obtenu par l'emploi des structures rigides et résistantes en métal, plastique, composites ou antres matériaux.
Le renforcement de la coque en regard des zones fragiles du crâne peut être obtenu par la réduction, progressive ou non, du rayon de courbure de la coque vers toute solution de continuité située dans les zones renforcées de la coque et vers la périphérie des zones renforcées et l'obtention des dépressions de la coque concentrées en regard des zones résistantes du crâne et pouvant mesurer plus de 5 mm.

La coque du casque peut aussi présenter des solutions de continuité dont la longueur est au moins 20 fois supérieure à sa largeur.

### Les couches de basse résistance (CBR)

Les CBR peuvent avoir une structure compacte ou alvéolaire. Les CBR peuvent être fabriquées en même temps que le reste de la coque ou être appliquées secondairement sur la surface d'une coque réalisée dans l'état de la technique. Dans cette deuxième variante, la couche de basse résistance peut être appliquée directement au contact de la coque ou par l'interposé d'au moins une structure intermédiaire absorbante d'énergie.
Les CBR peuvent être obtenues par la réalisation des structures plissées en "U", en "M", chacune ayant plusieurs contacts avec la coque vue en section, ou en "T", en "L", chacune ayant un seul contact avec la coque vue en section. L'épaisseur des matériaux utilisés est variable et peut être inférieure à 75% de l'épaisseur de la coque en regard. L'épaisseur des CBR peut dépasser 5 mm ou même 10 mm. La surface de la coque couverte par chaque CBR peut varier entre 0,5 cm² et 30 cm². Au moins les deux tiers des CBR peuvent mesurer en surface entre 3 cm² et 15 cm².
Matériaux identiques, similaires ou différents par rapport au reste de la coque peuvent être utilisés pour leur fabrication. Ils seront de préférence identiques avec le polymère ou la résine utilisé(e) pour le reste de la coque. Les CBR pourront ainsi être fabriquées en même temps que le reste de la coque par la modification du moule d'infection. Dans une autre variante elles peuvent être fabriquées séparément
Les CBR peuvent aussi présenter des crochets emboîtés dans la coque.
Les CBR peuvent être situées un contact de la face externe ou interne de la coque, ou à distance de la coque, dans l'épaisseur de la coiffe intermédiaire. Dans la dernière variante exposée, tes CBR entrent en contact avec la coque au moment d'un impact violent, après l'écrasement de la coiffe intermédiaire entre la coque et la tête.

Les CBR de la coque incluses dans l'épaisseur de la coiffe augmentent la résistance à l'écrasement dans ces régions de la coiffe parce qu'elles ont une dureté, voir une densité supérieure à la damé, voir à la densité de la coiffe.
Dans une autre variante de l'invention, les fonctions des CBR de la coque incluses dans l'épaisseur de la coiffe peuvent être assurées par la coiffe elle-même qui présente zones de haute résistance à l'écrasement - dures - en regard -des de résistance maximale du crâne et des zones de basse résistance à l'écrasement - molles - en regard des zones fragiles du crâne humain.

Une première catégorie de solutions techniques concerne l'augmentation de la dureté ou de la densité de la coiffe en regard des zones de résistance maximale du crâne et l'emploi de différentes structures à dureté supérieure à la dureté du matériau de base de la coiffe, situées dans l'épaisseur de la coiffe ou en dehors de son épaisseur, sur sa face externe et en proximité de la coque du casque ou sur sa face interne et en proximité de la tête, voire étant solidaires ou faisant partie intégrante de la coque ou respectivement du rembourrage de confort. Ces structures dures peuvent emmagasiner par leur écrasement plus d'énergie que le matériau de base de la coiffe. Ainsi, le terme de coiffe utilisé dans cette description correspond à l'ensemble des structures du casque qui sont destinées à l'absorption d'énergie par leur écrasement en cas d'impact, et pas seulement à la coiffe intermédiaire dans le sens classique du terme.

A titre d'exemple non limitatif l'augmentation de la résistance à l'écrasement en regard des zones de résistance maximale du crâne peut être obtenue par :
La modification de la densité du même matériau ou remploi de matériaux expansés avec une dureté différente.
- Ainsi, la coiffe située en regard des zones de résistance maximale du crâne humain peut avoir, sur au moins le quart externe de son épaisseur, une densité voire une dureté d'au moins 40% supérieure à la densité, voire à la dureté, du reste de la coiffe.
- Dans une autre variante la coiffe située en regard des zones de résistance maximale du crâne humain a. sur au moins le quart externe de son épaisseur, une densité voire une dureté d'au moins 60% supérieure à la densité, voire à la dureté, de la partie interne de la coiffe située en regard des zones fragiles du crâne.
- Dans une autre variante la coiffe située en regard des zones de résistance maximale du crâne humain a, sur au moins la moitié externe de son épaisseur, une densité voire une dureté d'au moins 100% supérieure à la densité, voire à la dureté, de la partie interne de la coiffe située en regard des zones fragiles du crâne humain.

Quand la coiffe est constituée par des segments réalisés en même matériau avec une densité différente, la notion de dureté est superposable à celle de densité. Dans le cas contraire ou en cas d'utilisation des inclusions tel que décrites plus bas, la notion de dureté correspond mieux aux résultats recherchés par cette invention, que la notion de densité.

L'inclusion des structures déformables en cas d'impact violent, laites d'un matériau plastique, verre, métal ou autres, ayant une dureté supérieure à la dureté du matériau de base de la coiffe, incluses au moins partiellement dans l'épaisseur de la coiffe. Ces structures peuvent avoir des formes variées (sphérique, en coupole, en U, en T, en M) et peuvent avoir au moins une dimension supérieure à 5 mm. La douté de ces structures est de préférence d'au moins 50% supérieure à la dureté du matériau de base de coiffe. Ces structures sont concentrées en regard des zones de résistance maximale du crâne humain.
- Dans une variante, la densité des inclusions situées dans la moitié externe de la coiffe en regard des zones de résistance maximale du crâne humain est au moins deux fois supérieure à la densité des inclusions situées dans la moitié interne de la coiffe en regard des zones fragiles du crâne humain

Dans une deuxième catégorie de solutions techniques la présente invention concerne la diminution de la résistance à l'écrasement de la coiffe située en regard des zones fragiles du crâne. A titre d'exemple non limitatif. la diminution de la résistance à l'écrasement en regard des zones fragiles du crâne peut être obtenue par :
- La répartition adéquate des sillons réalisés sur au moins une des surfaces de la coiffe, ou des cavités situées dans l'épaisseur de la coiffe. Ainsi la coiffe située en regard des zones fragiles du crâne humain présente des sillons sur au moins une de ses surfaces, voire des cavités dans son épaisseur, et ces sillons ou cavités sont moins importants, voire absents en regard des zones de résistance maximale du crâne humain. La conformation des sillons peut réaliser un aspect ondulé de la coiffe sur au moins une section perpendiculaire au crâne.
- Dans une variante le volume des sillons, voire des cavités, représente plus de 20% du volume délimité entre la tête et la coque externe du casque en regard des zones fragiles du crâne humain et moins de 20% du volume délimité entre la tête et la coque externe du casque en regard des zones de résistance maximale du crâne humain.
- Dans une variante le volume des sillons, voire des cavités de la coiffe, représente - en regard des zones fragiles du crâne - entre 50% et 100% du volume délimité entre la tête et la coque externe du casque.

La coiffe du casque selon l'invention peut être réalisée, à titre d'exemple non limitatif à base de polystyrène expansé, polyéthylène expansé, polypropylène expansé, mousse de polyuréthanne ou autre produits et toute combinaison entre ces matériaux.

Le casque selon l'invention peut être intégral ou non intégral et est particulièrement destiné aux domaines civils (motocyclette - essais, compétition et usagers ; automobiles - essais, compétition ; vélo - compétition, usagers ; autres sports - roller, skateboard, sports d'hiver ; milieu industriel).

## Revendications

1. Un casque de protection crânio-cérébrale comportant une coque et une coiffe **caractérisé en ce que**, afin d'assurer une meilleure protection du crâne par une répartition différenciée de la pression exercée en cas d'impact sur le crâne, de telle manière qu'elle est différente d'une zone à l'autre, à savoir respectivement sur les zones crâniennes résistantes (5-7) et sur les zones crâniennes fragiles (1-4), et afin d'assurer en cas d'impact violent une absorption plus importante d'énergie par la déformation ou la fracture de la coque en regard des zones de résistance maximale du crâne, ce casque comporte :
au niveau de la coiffe :
- en regard des zones fragiles du crâne, des zones de basse résistance à l'écrasement formées par des sillons sur au moins une de ses surfaces, des cavités dans son épaisseur et/ou des zones molles ;
- en regard des zones de résistance maximale du crâne, des zones de haute résistance à l'écrasement formées par des sillons moins importants, des cavités moins importantes et/ou des zones plus dures ;
au niveau de la coque :
- en regard d'au moins deux zones crâniennes de résistance maximale,
- des zones de basse résistance situées dans l'épaisseur de la coque, formées par des dépressions, des sillons situés sur au moins une des surfaces de la coque, formées par modification de densité ou d'orientation des fibres dans le cas de matériaux composites, par des orifices et/ou par des jonctions entre des secteurs de la coque ; et/ou
- des couches de basse résistance situées en dehors de l'épaisseur de la coque, formées par des structures compactes et/ou alvéolaires ; et/ou
- en regard des zones crâniennes fragiles, des zones renforcées formées par l'emploi de structures rigides et résistantes et/ou par la réduction du rayon de courbure de la coque vers la périphérie des ces zones.

2. Un casque selon la revendication 1 **caractérisé en ce que** le volume des sillons ou des cavités de la coiffe, représente - en regard des zones fragiles du crâne - plus de 20% du volume délimité entre la tête et la coque externe du casque et - en regard des zones de résistance maximale du crâne - moins de 20% du volume délimité entre la tête et la coque externe du casque.

3. Un casque selon l'une des revendications 1 ou 2 **caractérisé en ce que** le volume des sillons ou des cavités de la coiffe, représente - en regard des zones fragiles du crâne - plus de 50% du volume délimité entre la tête et la coque externe du casque.

4. Un casque selon l'une des revendications 1, 2 ou 3 **caractérisé en ce que** la conformation des sillons de la coiffe réalise un aspect ondulé sur au moins une section perpendiculaire au crâne.

5. Un casque selon la revendication 1 **caractérisé en ce que** la coiffe située en regard des zones de résistance maximale du crâne a, sur au moins le quart externe de son épaisseur, une densité ou une dureté supérieure d'au moins 40% à la densité ou à la dureté du reste de la coiffe.

6. Un casque selon la revendication 1 **caractérisé en ce que** la coiffe située en regard des zones de résistance maximale du crâne a, sur au moins le quart externe de son épaisseur, une densité ou une dureté supérieure d'au moins 60% à la densité ou à la dureté de la partie interne de la coiffe située en regard des zones crâniennes fragiles.

7. Un casque selon la revendication 6 **caractérisé en ce que** la coiffe située en regard des zones de résistance maximale du crâne a, sur au moins la moitié externe de son épaisseur, une densité ou une dureté supérieure d'au moins 100% à la densité ou à la dureté de la partie interne de la coiffe située en regard des zones crâniennes fragiles.

8. Un casque selon la revendication 1 **caractérisé en ce que** les zones dures de la coiffe sont obtenues par l'inclusion de structures déformables en cas d'impact violent, ayant des formes variées et une dureté supérieure d'au moins 50% à la dureté du matériau de base de la coiffe.

9. Un casque selon la revendication 1 **caractérisé en ce que** la profondeur et/ou la surface des dépressions ou sillons de la coque est (sont) variable(s).

10. Un casque selon la revendication 1 ou 9 **caractérisé en ce que** la profondeur des dépressions ou sillons de la coque représente par endroits 100% de l'épaisseur de la coque, réalisant ainsi des solutions de continuité.

11. Un casque selon l'une des revendications 1, 9 ou 10 **caractérisé en ce que** les sillons ou les dépressions de la coque sont remplis par des structures réalisés d'un matériau différent à celui utilisé pour le reste de la coque.

12. Un casque selon la revendication 1 **caractérisé en ce que** sa coque est réalisée en matériaux composites et les zones de basse résistance sont obtenues par la diminution d'au moins 50% de la densité des fibres par rapport aux régions proches des zones de basse résistance de la coque.

13. Un casque selon la revendication 1 **caractérisé en ce que** sa coque est réalisée en matériaux composites et les zones de basse résistance sont obtenues par la diminution d'au moins 30% de la densité des fibres non radiales et longues par rapport à la densité des fibres parallèles situées dans les régions proches des zones de basse résistance de la coque.

14. Un casque selon la revendication 1 **caractérisé en ce que** les couches de base résistance de la coque sont représentées par des structures plissées, en U, M, T, L.

15. Un casque selon l'une des revendications 1 ou 14 **caractérisé en ce que** les couches de basse résistance de la coque présentent des crochets emboîtés dans la coque.

16. Un casque selon l'une des revendications 1, 14 ou 15 **caractérisé en ce que** les couches de basse résistance de la coque sont incluses dans l'épaisseur de la coiffe.

17. Un casque selon l'une des revendications précédentes **caractérisé en ce que** les zones ou les couches de basse résistance sont en contact avec, ou sont situées à moins de 5 mm du bord de la coque.

## Patentansprüche

1. Schädel-Gehim-Schutrhelm mit einer Schale und einer Haube, **dadurch gekennzeichnet, dass** der Schutzhelm Folgendes umfasst, um einen besseren Schutz des Schädels durch eine unterschiedliche Verteilung des bei einem Aufprall auf den Schädel ausgeübten Drucks so sicherzustellen, dass er von einer Zone zur anderen unterschiedlich ist, nämlich jeweils auf den widerstandsfähigen Schädelzonen (5-7) und auf den zerbrechlichen Schädelzonen (1-4), und um beim brutalen Aufprall eine stärkere Absorption der Energie durch Verformen oder Brechen der Schale gegenüber den Zonen mit maximaler Widerstandsfähigkeit des Schädels sicherzustellen:
auf der Ebene der Haube:
- gegenüber den zerbrechlichen Zonen des Schädels Zonen mit niedriger Druckfestigkeit, die durch Furchen auf mindestens einer ihrer Flächen, Hohlräume in ihrer Stärke und/oder weiche Zonen ausgebildet sind;
- gegenüber Zonen mit maximaler Widerstandsfähigkeit des Schädels Zonen mit hoher Druckfestigkeit, die durch weniger starke Furchen, weniger starke Hohlräume und/oder härtere Zonen ausgebildet sind;
auf der Ebene der Schale
- gegenüber mindestens zwei Schädelzonen mit maximaler Widerstandsfähigkeit,
- Zonen mit niedriger Festigkeit, die in der Stärke der Schale liegen, die durch Vertiefungen. Furchen ausgebildet sind, die auf mindestens einer der Flächen der Schale liegen, ausgebildet durch Änderung der Dichte oder Orientierung der Fasern im Fall von Verbundwerkstoffen, durch Öffnungen und/oder Verbindungen zwischen Abschnitten der Schale; und/oder
- Schichten mit niedriger Festigkeit, die außerhalb der Stärke der Schale liegen, ausgebildet durch kompakte und/oder Zellstrukturen; und/oder
- gegenüber zerbrechlichen Schädelzonen verstärkte Zonen, die durch den Einsatz starrer und widerstandsfähiger Strukturen und/oder durch Verringern des Krümmungsradius der Schale zum Rand dieser Zonen hin ausgebildet sind.

2. Schutzhelm nach Anspruch 1, **dadurch gekennzeichnet, dass** das Volumen der Furchen oder der Hohlräume der Haube gegenüber den zerbrechlichen Zonen des Schädels mehr als 20 % des Volumens darstellt, das zwischen dem Kopf und der äußeren Schale des Schutzhelms abgegrenzt ist, und gegenüber Zonen mit maximaler Widerstandsfähigkeit des Schädels mindestens 20 % des Volumens, das zwischen dem Kopf und der äußeren Schale des Schutzhelms abgegrenzt ist.

3. Schutzhelm nach Anspruch 1 oder 2, **dadurch gekennzeichnet, dass** das Volumen der Furchen oder der Hohlräume der Haube gegenüber den zerbrechlichen Zonen des Schädels mehr als 50 % des zwischen dem Kopf und der äußeren Schale des Schutzhelms abgegrenzten Volumens darstellt.

4. Schutzhelm nach Anspruch 1, 2 oder 3, **dadurch gekennzeichnet, dass** die Ausbildung der Furchen der Haube einen welligen Aspekt auf mindestens einem Schnitt im rechten Winkel zu dem Schädel bildet.

5. Schutzhelm nach Anspruch 1, **dadurch gekennzeichnet, dass** die Haube gegenüber den Zonen mit maximaler Widerstandsfähigkeit des Schädels auf mindestens dem äußeren Viertel ihrer Stärke eine Dichte oder eine Härte hat, die um mindestens 40 % größer ist als die Dichte oder die Härte des Rests der Haube.

6. Schutzhelm nach Anspruch 1, **dadurch gekennzeichnet, dass** die Haube gegenüber den Zonen mit maximaler Widerstandsfähigkeit des Schädels auf mindestens dem äußeren Viertel ihrer Stärke eine Dichte oder eine Härte hat, die um mindestens 60 % größer ist als die Dichte oder die Härte des inneren Teils der Haube gegenüber den zerbrechlichen Schädelzonen.

7. Schutzhelm nach Anspruch 6, **dadurch gekennzeichnet, dass** die Haube gegenüber den Zonen mit maximaler Widerstandsfähigkeit des Schädels auf mindestens der äußeren Hälfte ihrer Stärke eine Dichte oder eine Härte hat, die um mindestens 100 % größer ist als die Dichte oder die Härte des inneren Teils der Haube gegenüber den zerbrechlichen Schädelzonen.

8. Schutzhelm nach Anspruch 1, **dadurch gekennzeichnet, dass** die harten Zonen der Haube durch Einschließen von Strukturen erzielt werden, die bei einem brutalen Aufprall verformbar sind, unterschiedliche Formen und eine Härte haben, die um mindestens 50 % größer ist als die Härte des Basiswerkstoffs der Haube.

9. Schutzhelm nach Anspruch 1, **dadurch gekennzeichnet, dass** die Tiefe und/oder die Fläche der Vertiefungen oder Furchen der Schale veränderlich ist (sind).

10. Schutzhelm nach Anspruch 1 oder 9, **dadurch gekennzeichnet, dass** die Tiefe der Vertiefungen oder Furchen der Schale stellenweise 100 % der Stärke der Schale aufweist, so dass Kontinuitätslücken gebildet werden.

11. Schutzhelm nach Anspruch 1, 9 oder 10, **dadurch gekennzeichnet, dass** die Furchen oder Vertiefungen der Schale durch Strukturen gefüllt sind, die mit einem anderen Werkstoff als dem hergestellt sind, als der für den Rest der Schale verwendete.

12. Schutzhelm nach Anspruch 1, **dadurch gekennzeichnet, dass** seine Schale aus Verbundwerkstoffen besteht, und dass die Zonen mit niedriger Festigkeit durch Verringern um mindestens 50 % der Dichte der Fasern im Vergleich zu den Regionen in der Nähe der Zonen mit niedriger Festigkeit der Schale erzielt werden.

13. Schutzhelm nach Anspruch 1, **dadurch gekennzeichnet, dass** seine Schale aus Verbundwerkstoffen hergestellt ist, und dass die Zonen mit niedriger Festigkeit durch Verringern um mindestens 30 % der Dichte der Fasern erzielt werden, die nicht radial sind, und die im Vergleich zur Dichte der parallelen Fasern, die sich in Regionen in der Nähe von Zonen mit niedriger Festigkeit der Schale befinden, lang sind.

14. Schutzhelm nach Anspruch 1, **dadurch gekennzeichnet, dass** die Schichten mit niedriger Festigkeit der Schale durch Strukturen dargestellt sind, die in U, M, T, L gefaltet sind.

15. Schutzhelm nach einem der Ansprüche 1 oder 14, **dadurch gekennzeichnet, dass** die Schichten mit niedriger Festigkeit der Schale Haken aufweisen, die in die Schale eingehakt sind.

16. Schutzhelm nach einem der Ansprüche 1, 14 oder 15, **dadurch gekennzeichnet, dass** die Schichten mit niedriger Festigkeit der Schale in der Stärke der Haube eingeschlossen sind.

17. Schutzhelm nach einem der vorhergehenden Ansprüche, **dadurch gekennzeichnet, dass** die Zonen oder Schichten mit niedriger Festigkeit in Berührung mit oder in weniger als 5 mm Entfernung vom Rand der Schale liegen.

## Claims

1. A cranio-cerebral protective helmet comprising a shell and a cap, that for ensuring a better protection of the skull through a differentiated pressure repartition in case of impact, so that it is different from one zone to another, respectively on the resistant zones of the skull (5-7) and on the fragile zones of the skull (1-4), and that for ensuring a higher energy absorption in case of a violent impact through the deformation or the fracture of the shell in front of the maximal resistance zones of the skull, this helmet comprise:
- a cap that comprising:
- zones of low compressive crushing resistance adapted to be located in front of the fragile zones of the skull, these zones being formed by furrows on at least one surface of the cap, cavities in a thickness of the cap, and/or soft zones;
- zones of high compressive crushing resistance adapted to be located in front of the zones of maximum resistance of the skull, these zones being formed by smaller furrows, smaller cavities, and harder zones;
- a shell comprising :
- in front of at least two of the maximum resistant zones of the skull,
- low resistance zones located into the thickness of the shell and being formed by depressions, furrows located on at least one of the shell's surfaces, being formed by the modification of the density or of the orientation of the fibers in the case of composite materials, by orifices and/or by junctions between sectors of the shell; and/or
- low resistance layers situated beyond the thickness of the shell, being formed by alveolar and/or compact structures; and/or
- in front of the fragile zones of the skull, reinforced zones being formed by rigid and resistant structures and/or by the reduction of the curvature radius of the shell towards the periphery of these zones.

2. A helmet of claim 1, wherein the volume of the furrows or of the cavities of the cap is - in front of the fragile zones of the cranium - bigger than 20% of the volume delimited between the wearer's head and the external helmet shell and - in front of the maximum resistance zones of the cranium - less than 20% of the volume delimited between the wearer's head and the external helmet shell.

3. A helmet of claims 1 or 2, wherein the volume of the furrows or of the cavities of the cap is - in front of the fragile zones of the cranium - bigger than 50% of the volume delimited between the wearer's head and the external helmet shell.

4. A helmet of claims 1, 2 or 3, wherein a conformation of the furrows of the cap comprises a corrugated aspect on at least one section adapted to be perpendicular to the wearer's cranium.

5. A helmet of claim 1, wherein the cap has, in portions adapted to be in front of the zones of maximum resistance of the wearer's cranium and on at least an exterior quarter of the thickness of the cap, at least one of a density and a hardness at least 40% higher than that of a remainder of the cap.

6. A helmet of claim 1, wherein the cap has, in portions adapted to be in front of the zones of maximum resistance of the wearer's cranium and on at least an exterior quarter of the thickness of the cap, at least one of a density and a hardness at least 60% higher than that of an internal part of the cap adapted to be situated in front of the fragile zones of the cranium of the wearer.

7. A helmet of claim 6, wherein the cap has, in portions adapted to be in front of the zones of maximum resistance of the wearer's cranium and on at least an exterior half of the thickness of the cap, at least one of a density and a hardness at least 100% higher than that of the internal part of the cap adapted to be situated in front of the fragile zones of the cranium of the wearer.

8. A helmet of claim 1, wherein the second zones of the cap are obtained by an inclusion of structures which are deformable in a case of a violent impact, the structures comprising elements having different geometric shapes and further having a hardness at least 50% higher than a hardness of a remainder of the cap.

9. A helmet of claim 1, wherein at least one of a depth of the shell depressions and a depth of the shell furrows vanes.

10. A helmet of claims 1 or 9, wherein at least one of the depth of the depressions and the depth of the furrows comprises, in some regions, 100% of the shell thickness, thus creating discontinuities in the shell.

11. A helmet of claims 1, 9 or 10, wherein at least one of the shell furrows and the shell depressions is filled with structures comprising a different material from that used for a remainder of the shell.

12. A helmet of claim 1, wherein the shell comprises composite materials and the low resistance zones of the shell are created by a fiber density reduction of at least 50% in contrast with areas situated near the low resistance zones of the shell.

13. A helmet of claim 1, wherein the shell comprises composite materials and the low resistance zones of the shell are obtained by a reduction of at least 30% of the density of the non-radial and long fibers in comparison with the parallel fibers density situated near the low resistance zones of the shell.

14. A helmet of claim 1, wherein the low resistance layers of the shell comprise wrinkled structures U-shaped, M-shaped, T-shaped or L-shaped.

15. A helmet of claims 1 or 14 wherein the low resistance layers of the shell have hooks fixed to the shell.

16. A helmet of claims 1, 14 or 15 wherein the low resistance layers of the shell are included into the thickness of the cap.

17. A helmet of claims 1-16 wherein the low resistance shell layers or the low resistance shell zones are situated at less than 5 mm from an edge of the shell.
